# EUROPÄISCHE PATENTSCHRIFT

(11) **EP 3 859 075 B1**
(45) Veröffentlichungstag und Bekanntmachung des Hinweises auf die Patenterteilung: **20.12.2023**
(21) Anmeldenummer: 21152096.0
(22) Anmeldetag: 18.01.2021
(51) Int. Cl.: D06F 57/08, D06F 57/12

(54) **KIT MIT VORRICHTUNG ZUM TROCKNEN VON GEGENSTÄNDEN**
KIT WITH DEVICE FOR DRYING OBJECTS
KIT AVEC DISPOSITIF DE SÉCHAGE DES OBJETS

(30) Priorität: 30.01.2020 AT 500702020
(43) Veröffentlichungstag der Anmeldung: 04.08.2021
(73) Patentinhaber: Wüster, Heinrich, 6460 Imst/Tirol (AT)
(72) Erfinder: Wüster, Heinrich, 6460 Imst/Tirol (AT)
(74) Vertreter: Puchberger & Partner Patentanwälte

(56) Entgegenhaltungen:
- EP-A1- 2 450 483
- WO-A1-2008/102731
- DE-A1- 4 222 902
- DE-A1- 19 605 878
- JP-U- S5 628 294
- NL-A- 1 041 159
- US-A- 3 023 991
- US-A- 5 213 221
- US-A1- 2002 088 909
- US-A1- 2008 185 358
- US-A1- 2017 306 553

## Beschreibung

Die Erfindung betrifft ein Kit, das eine erfindungsgemäße Vorrichtung zum Trocknen von Gegenständen, insbesondere ein Wäschetrocknungsgestell sowie ein Halteelement umfasst.

Im Stand der Technik bekannte Wäschetrocknungsgestelle, auch als Wäschetrockner oder Wäscheständer bezeichnet, umfassen üblicherweise eine Basiskonstruktion mit daran angeordneten Trocknungsstreben. Feuchte Wäschestücke können über die Trocknungsstreben gehängt werden, um dort an der Luft zu trocknen. Um die Trockenfläche zu vergrößern und dadurch die Anzahl der zu trocknenden Wäschestücke erhöhen zu können, weisen bekannte Wäschetrockner gegebenenfalls Erweiterungsrahmen auf, die in Bezug auf das Trockengestell klappbar ausgebildet sind. Diese Erweiterungsrahmen sind ebenfalls mit Trocknungsstreben ausgestattet.

So beschreiben beispielsweise US 2008/185358 A1, EP 2450483 A1 und NL 1041159 A Vorrichtungen, die an Wänden befestigt werden können. Dadurch wird eine gewisse Stabilisierung der Konstruktion ermöglicht. Wäschetrockner, die auf horizontalen Oberflächen aufgestellt werden können, sind beispielsweise aus US 5213221 A, JP-S-5628294 U, WO 2008/102731 A1 und US 2017/306553 A1 bekannt.

Nicht gattungsgemäße Aufhängvorrichtungen, beispielsweise für Poster, sind aus DE 19605878 A1, US 3023991 A und US 2002/088909 A1 bekannt. Derartige Vorrichtungen stehen in keinem Zusammenhang mit der vorliegenden Erfindung.

Die feuchten Wäschestücke weisen durch ihren hohen Wasseranteil ein vergleichsweise großes Gewicht auf, sodass die Wäschetrockner mit einer hohen statischen Belastung beaufschlagt werden. Werden die Wäschestücke auf Bereiche des Wäschetrockners gehängt, die sich entfernt vom Schwerpunkt der Vorrichtung befinden, kann es zu Stabilitätsproblemen kommen. Dadurch kann die Vorrichtung leicht umkippen, beispielsweise wenn Kinder beim Spielen gegen den Wäscheständer laufen, was zu Unfällen führen kann. Ferner kann ein Windstoß zum Umkippen des Wäschetrockners führen, wenn dieser an im Freien befindliche Orte, wie Balkone oder Terrassen gestellt wird.

Ein Umkippen der Wäschetrockner ist neben der Gefahr von Unfällen ferner unerwünscht, da dies üblicherweise mit einer Verschmutzung der frisch gewaschenen Wäschestücke verbunden ist, was ein erneutes Waschen der Wäschestücke notwendig macht.

Die DE 4222902 A1 offenbart einen Standwäschetrockner, der eine reduzierte Gefahr des Umfallens aufweisen soll. Dies wird gemäß DE 4222902 A1 durch mit Wasser oder Sand gefüllte Füße oder durch Klebe- oder Saugnapfeinrichtungen gelöst. Diese Vorrichtung ist im Fall der befüllten Füße jedoch schwer bzw. kann im Fall der Klebe- oder Saugnapfeinrichtungen nicht stabil und dauerhaft auf allen Arten von Untergründen befestigt werden, was beispielsweise im Haushalt wesentliche Nachteile darstellt.

Es ist daher eine Aufgabe der vorliegenden Erfindung, die Nachteile des Standes der Technik zu überwinden und eine Vorrichtung zum Trocknen von Gegenständen zu schaffen, bei der die Gefahr des Umkippens reduziert ist.

Die Erfindung betrifft somit eine Vorrichtung zum Trocknen von Gegenständen, umfassend eine Basiskonstruktion, durch die Basiskonstruktion aufgespannte Trocknungsstreben, und eine an der Basiskonstruktion angeordnete Standeinrichtung, wobei die Standeinrichtung wenigstens einen Standfuß zum Abstellen der Vorrichtung auf einer Oberfläche umfasst. Die erfindungsgemäße Vorrichtung betrifft insbesondere ein Wäschetrocknungsgestell und/oder einen Wäscheständer.

Erfindungsgemäß ist vorgesehen, dass am Standfuß wenigstens ein Halteelement angeordnet ist. Das Halteelement kann ein magnetisches Material oder ein ferromagnetisches Material umfassen.

Durch das Halteelement kann die Vorrichtung an einer Oberfläche oder einem Element befestigt werden, die/das mit dem Halteelement in magnetische Wechselwirkung treten kann. Dadurch wird eine reversible Fixierung der Vorrichtung am Untergrund ermöglicht, wodurch die Gefahr des Umfallens reduziert wird.

Das magnetische Material kann insbesondere ein Permanentmagnet sein. Permanentmagnete können eines oder mehrere der folgenden Materialien enthalten oder daraus bestehen: Stahl, Legierungen aus Aluminium-Nickel-Cobalt, Legierungen aus Neodym-Eisen-Bor, Legierungen aus Samarium-Cobalt. Das ferromagnetische Material kann insbesondere Eisen, eine eisenhaltige Legierung, beispielsweise Edelstahl, oder dergleichen sein.

Gegebenenfalls ist vorgesehen, dass am Standfuß zwei Halteelemente angeordnet sind, wobei die Halteelemente vorzugsweise an im Wesentlichen gegenüberliegenden Enden des Standfußes angeordnet sind. Mehrere Halteelemente können die Befestigungswirkung verbessern. Gegebenenfalls kann die Vorrichtung mehrere Standfüße umfassen und an mehreren Standfüßen können Halteelemente vorgesehen sein. Sind mehr als drei Halteelemente vorgesehen, können diese eine Fläche aufspannen. Je größer diese Fläche ist, desto besser ist üblicherweise die Befestigungswirkung.

Gegebenenfalls ist vorgesehen, dass die Vorrichtung klappbar ausgebildet ist. Klappbare Vorrichtungen können besonders platzsparend verstaut werden. Bei klappbaren Vorrichtungen, die aufgrund deren Konstruktion üblicherweise eine beschränkte Stabilität aufweisen, kann die vorliegende Erfindung besonders vorteilhaft eingesetzt werden.

Gegebenenfalls ist vorgesehen, dass an der Basiskonstruktion wenigstens ein relativ zur Basiskonstruktion beweglich angeordneter Erweiterungsrahmen angeordnet ist, wobei durch den Erweiterungsrahmen weitere Trocknungsstreben aufgespannt sind.

Gegebenenfalls ist vorgesehen, dass die Basiskonstruktion im Wesentlichen rechteckförmig ausgebildet ist, und dass an zwei gegenüberliegenden Seiten der Basiskonstruktion ein Erweiterungsrahmen angeordnet ist.

Derartige Vorrichtungen leiden üblicherweise unter besonders großen Stabilitätsproblemen, da die aufgehängten Wäschestücke an den Erweiterungsrahmen weit entfernt vom Schwerpunkt der Vorrichtung angeordnet sein können. Daher kann die Erfindung bei derartigen Vorrichtungen besonders vorteilhaft eingesetzt werden.

Die Erfindung betrifft ferner ein Kit oder ein System, das eine erfindungsgemäße Vorrichtung sowie wenigstens ein Befestigungselement umfasst. Das Befestigungselement kann mit dem Halteelement der Vorrichtung in magnetische Wechselwirkung treten bzw. vom Halteelement magnetisch angezogen werden oder dieses magnetisch anziehen.

Daher kann vorgesehen sein, dass das Halteelement ein magnetisches Material umfasst und das Befestigungselement ein ferromagnetisches Material umfasst. Es kann auch vorgesehen sein, dass das Halteelement ein ferromagnetisches Material umfasst und das Befestigungselement ein magnetisches Material umfasst. Gegebenenfalls können auch das Befestigungselement und das Halteelement ein magnetisches Material umfassen.

Das Befestigungselement kann an einer Oberfläche, beispielsweise an einer Bodenoberfläche angeordnet werden, um eine Befestigung der erfindungsgemäßen Vorrichtung zu ermöglichen. Dadurch kann die Vorrichtung auch an Oberflächen befestigt werden, die selbst keine magnetischen Eigenschaften aufweisen, beispielsweise an Holz, Steinzeug und dergleichen.

Gegebenenfalls ist vorgesehen, dass das Befestigungselement einen Klebeabschnitt umfasst. Ein Klebeabschnitt kann beispielsweise als Klebefolie ausgebildet sein. Dadurch kann eine feste und dauerhafte Verbindung zwischen einer Oberfläche und dem Befestigungselement hergestellt werden.

Gegebenenfalls ist vorgesehen, dass das Befestigungselement eine Höhe von weniger als 2 mm, bevorzugt von weniger als 1 mm, aufweist. Wenn das Befestigungselement eine geringe Höhe aufweist, kann dieses dauerhaft an einer Oberfläche verbleiben, ohne als störend empfunden zu werden.

Gegebenenfalls ist vorgesehen, dass eine Auflagefläche des Halteelements kleiner ist als eine Auflagefläche des Befestigungselements. Dadurch kann eine einfachere Platzierung der Vorrichtung auf den vorgesehenen Befestigungselementen ermöglicht werden. Beispielsweise kann diese Ausführung eine geringfügige Fehlplatzierung der Vorrichtung ermöglichen, ohne dass die magnetische Wechselwirkung beeinträchtigt wird.

Gegebenenfalls ist vorgesehen, dass die Anzahl der Halteelemente der Anzahl der Befestigungselemente entspricht.

Gegebenenfalls ist vorgesehen, dass das Befestigungselement eine Dekorschicht umfasst. Die Dekorschicht kann beispielsweise eine farbige Folie umfassen. Dadurch kann eine möglichst unauffällige Befestigung des Befestigungselements ermöglicht werden, sodass dieses optisch nicht als störend empfunden wird, wenn kein Wäschetrockner am Befestigungselement angeordnet ist.

Weitere Merkmale der Erfindung ergeben sich aus den Patentansprüchen, der Beschreibung des Ausführungsbeispiels sowie aus den Figuren.

Die vorliegende Erfindung wird nachfolgend anhand eines exemplarischen Ausführungsbeispiels im Detail erläutert. Dieses Ausführungsbeispiel dient lediglich der Veranschaulichung der Erfindung und ist nicht einschränkend anzusehen.

Es zeigen:
Fig. 1 eine schematische Ansicht eines Wäschetrockners gemäß einem Ausführungsbeispiel der vorliegenden Erfindung, und
Fig. 2 eine vergrößerte schematische Ansicht eines Standfußes des Wäschetrockners aus Fig. 1.

Fig. 1 zeigt eine schematische Ansicht eines Wäschetrockners gemäß einem Ausführungsbeispiel der vorliegenden Erfindung. Der Wäschetrockner umfasst eine rechteckförmige Basiskonstruktion 1, durch die mehrere Trocknungsstreben 2 aufgespannt sind.

An der Basiskonstruktion 1 ist eine Standeinrichtung 3 angeordnet, an deren Enden Standfüße 4 vorgesehen sind. Die Standeinrichtung 3 ist in scherenförmiger Art klappbar ausgebildet, sodass die Vorrichtung bei Nichtverwendung in einen kompakten Zustand gebracht werden kann.

An zwei gegenüberliegenden Seiten der Basiskonstruktion 1 sind Erweiterungsrahmen 6 angeordnet, welche mit weiteren Trocknungsstreben 2 versehen sind. Die Erweiterungsrahmen 6 können relativ zur Basiskonstruktion 1 zum Auf- und Zuklappen verschwenkt werden. Dadurch ist die Trocknungsfläche der Vorrichtung bei Bedarf erweiterbar.

Die Standeinrichtung 3 umfasst zwei Standfüße 4, an welchen jeweils zwei Halteelemente 5 in Form von Magnetelementen angeordnet sind. Die Halteelemente 5 sind in Fig. 1 nur schematisch angedeutet und werden mit Bezugnahme auf Fig. 2 im Detail erläutert.

Fig. 2 zeigt eine vergrößerte schematische Ansicht eines Standfußes 4 des Wäschetrockners aus Fig. 1 in einer Anordnung mit Befestigungselementen 7. Die Ansicht aus Fig. 2 ist zur verbesserten Darstellung nicht maßstabsgetreu.

Der Standfuß 4, der an der Standeinrichtung 3 der Vorrichtung angeordnet ist, umfasst zwei Halteelemente 5. Jedes Halteelement 5 weist eine Auflagefläche 9 auf, an der die Oberfläche der Halteelemente 5 freiliegt. In diesem Ausführungsbeispiel sind die Halteelemente 5 als zylindrische Neodym-Eisen-Bor-Magnete ausgebildet, wodurch eine besonders starke Magnetwirkung ermöglicht wird. Die Halteelemente 5 sind an zwei gegenüberliegenden Enden des Standfußes 4 angeordnet.

Die Halteelemente 5 sind in Fig. 2 an Befestigungselementen 7 angeordnet, welche ihrerseits an einem Boden 10 befestigt sind. Die Befestigungselemente 7 umfassen ein dünnes ferromagnetisches Eisenblech, sowie einen am Eisenblech angeordneten Klebeabschnitt 8, der als Klebefolie ausgeführt ist. Dadurch können die Befestigungselemente 7 dauerhaft am Boden 10 befestigt werden. Somit ist die erfindungsgemäße Vorrichtung auch an Oberflächen befestigbar, die selbst keine magnetischen Eigenschaften aufweisen.

Die Befestigungselemente 7 weisen eine Auflagefläche 9' auf, an der eine Wechselwirkung mit den Halteelementen 5 der Vorrichtung möglich ist. Die Auflagefläche 9' der Befestigungselemente 7 ist größer als die Auflagefläche 9 der Halteelemente 5, sodass für die Anbringung der Vorrichtung an den Befestigungselementen 7 ein gewisser Spielraum vorhanden ist. Dadurch wird die Platzierung der Vorrichtung auf den Befestigungselementen 7 erleichtert.

Die Befestigungselemente 7 weisen eine Höhe von etwa 0,5 mm auf. Dadurch können diese am Boden 10 verbleiben, ohne wesentlichen Hindernisse darzustellen, wenn sich der Wäschetrockner nicht auf den Befestigungselementen 7 befindet. Gegebenenfalls können die Befestigungselemente 7 lackiert oder anderweitig gefärbt sein, um ein möglichst unauffälliges Erscheinungsbild zu ermöglichen. Durch die Lackierung bzw. Färbung kann eine Dekorschicht gebildet werden.

Der zweite Standfuß 4 der erfindungsgemäßen Vorrichtung gemäß dem ersten Ausführungsbeispiel ist analog zu dem in Fig. 2 gezeigten Standfuß 4 ausgeführt.

In weiteren, nicht gezeigten Ausführungsformen, sind unterschiedliche Konstruktionen des Wäschetrockners möglich.

### Bezugszeichenliste

- 1: Basiskonstruktion
- 2: Trocknungsstrebe
- 3: Standeinrichtung
- 4: Standfuß
- 5: Halteelement
- 6: Erweiterungsrahmen
- 7: Befestigungselement
- 8: Klebeabschnitt
- 9, 9': Auflagefläche
- 10: Boden

## Patentansprüche

1. **Kit** umfassend eine Vorrichtung zum Trocknen von Gegenständen, insbesondere ein Wäschetrocknungsgestell, wobei die Vorrichtung
- eine Basiskonstruktion (1),
- durch die Basiskonstruktion (1) aufgespannte Trocknungsstreben (2), und
- eine an der Basiskonstruktion (1) angeordnete Standeinrichtung (3),
umfasst, wobei die Standeinrichtung (3) wenigstens einen Standfuß (4) zum Abstellen der Vorrichtung auf einer Oberfläche umfasst, und wobei am Standfuß (4) wenigstens ein Halteelement (5) angeordnet ist,
wobei das Kit ferner wenigstens ein Befestigungselement (7) umfasst,
**dadurch gekennzeichnet,**
- **dass** das Halteelement (5) ein magnetisches Material umfasst und das Befestigungselement (7) ein ferromagnetisches Material umfasst, oder
- **dass** das Halteelement (5) ein ferromagnetisches Material umfasst und das Befestigungselement (7) ein magnetisches Material umfasst, oder
- **dass** das Halteelement (5) und das Befestigungselement (7) ein magnetisches Material umfassen.

2. Kit nach Anspruch 1, **dadurch gekennzeichnet, dass** das Befestigungselement (7) einen Klebeabschnitt (8) umfasst.

3. Kit nach Anspruch 1 oder 2, **dadurch gekennzeichnet, dass** das Befestigungselement (7) eine Höhe von weniger als 2 mm, bevorzugt von weniger als 1 mm, aufweist.

4. Kit nach einem der Ansprüche 1 bis 3, **dadurch gekennzeichnet, dass** eine Auflagefläche (9) des Halteelements (5) kleiner ist als eine Auflagefläche (9') des Befestigungselements (7).

5. Kit nach einem der Ansprüche 1 bis 4, **dadurch gekennzeichnet, dass** das magnetische Material des Halteelements ein Permanentmagnet ist, oder dass das ferromagnetische Material des Halteelements Eisen ist.

6. Kit nach einem der Ansprüche 1 bis 5, **dadurch gekennzeichnet, dass** am Standfuß (4) der Vorrichtung zwei Halteelemente (5) angeordnet sind, wobei die Halteelemente (5) vorzugsweise an im Wesentlichen gegenüberliegenden Enden des Standfußes angeordnet sind.

7. Kit nach einem der Ansprüche 1 bis 6, **dadurch gekennzeichnet, dass** die Vorrichtung klappbar ausgebildet ist.

8. Kit nach einem der Ansprüche 1 bis 7, **dadurch gekennzeichnet, dass** an der Basiskonstruktion (1) der Vorrichtung wenigstens ein relativ zur Basiskonstruktion (1) beweglich angeordneter Erweiterungsrahmen (6) angeordnet ist, wobei durch den Erweiterungsrahmen (6) weitere Trocknungsstreben (2) aufgespannt sind.

9. Kit nach Anspruch 8, **dadurch gekennzeichnet, dass** die Basiskonstruktion (1) im Wesentlichen rechteckförmig ausgebildet ist, und dass an zwei gegenüberliegenden Seiten der Basiskonstruktion (1) ein Erweiterungsrahmen (6) angeordnet ist.

## Claims

1. A kit comprising a device for drying items, in particular a laundry drying rack, the device comprising
- a base structure (1),
- drying struts (2) stretched by the base construction (1), and
- a standing means (3) arranged on the base structure (1),
wherein the standing means (3) comprises at least one stand (4) for placing the device on a surface, and wherein at least one retaining element (5) is arranged on the stand (4), the kit further comprising at least one fastening element (7), **characterised**
- **in that** the retaining element (5) comprises a magnetic material and the fastening element (7) comprises a ferromagnetic material, or
- **in that** the retaining element (5) comprises a ferromagnetic material and the fastening element (7) comprises a magnetic material, or
- **in that** the retaining element (5) and the fastening element (7) comprise a magnetic material.

2. The kit according to claim 1, **characterised in that** the fastening element (7) comprises an adhesive portion (8).

3. The kit according to claim 1 or 2, **characterised in that** the fastening element (7) has a height of less than 2 mm, preferably less than 1 mm.

4. The kit according to any one of claims 1 to 3, **characterised in that** a bearing surface (9) of the retaining element (5) is smaller than a bearing surface (9') of the fastening element (7).

5. The kit of any one of claims 1 to 4, **characterised in that** the magnetic material of the retaining element is a permanent magnet or **in that** the ferromagnetic material of the retaining element is iron.

6. The kit according to any one of claims 1 to 5, **characterised in that** two retaining elements (5) are arranged on the stand (4) of the device, the retaining elements (5) preferably being arranged at substantially opposite ends of the stand.

7. The kit according to any one of claims 1 to 6, **characterised in that** the device is designed to be foldable.

8. The kit according to one of claims 1 to 7, **characterised in that** at least one extension frame (6) arranged movably relative to the base structure (1) is arranged on the base structure (1) of the device, wherein further drying struts (2) are stretched by the extension frame (6).

9. The kit according to claim 8, **characterised in that** the base structure (1) is substantially rectangular and that an extension frame (6) is arranged on two opposite sides of the base structure (1).

## Revendications

1. **Kit** comprenant un dispositif pour sécher des articles, en particulier un séchoir à linge, le dispositif comprenant
- une structure de base (1),
- des entretoises de séchage (2) tendues par la structure de base (1), et
- un moyen de support (3) disposé sur la structure de base (1),
le moyen de support (3) comprenant au moins un pied de support (4) pour poser le dispositif sur une surface, et au moins un élément de retenue (5) étant disposé sur le pied de support (4), le kit comprenant en outre au moins un élément de fixation (7), **caractérisé**
- **en ce que** l'élément de retenue (5) comprend un matériau magnétique et l'élément de fixation (7) comprend un matériau ferromagnétique, ou
- **en ce que** l'élément de retenue (5) comprend un matériau ferromagnétique et l'élément de fixation (7) comprend un matériau magnétique, ou
- **en ce que** l'élément de retenue (5) et l'élément de fixation (7) comprennent un matériau magnétique.

2. Kit selon la revendication 1, **caractérisé en ce que** l'élément de fixation (7) comprend une portion adhésive (8).

3. Kit selon la revendication 1 ou 2, **caractérisé en ce que** l'élément de fixation (7) présente une hauteur inférieure à 2 mm, de préférence inférieure à 1 mm.

4. Kit selon l'une des revendications 1 à 3, **caractérisé en ce qu'**une surface d'appui (9) de l'élément de retenue (5) est inférieure à une surface d'appui (9') de l'élément de fixation (7).

5. Kit selon l'une des revendications 1 à 4, **caractérisé en ce que** le matériau magnétique de l'élément de retenue est un aimant permanent ou **en ce que** le matériau ferromagnétique de l'élément de retenue est du fer.

6. Kit selon l'une des revendications 1 à 5, **caractérisé en ce que** deux éléments de retenue (5) sont disposés sur le pied de support (4) du dispositif, les éléments de retenue (5) étant de préférence disposés à des extrémités sensiblement opposées du pied de support.

7. Kit selon l'une des revendications 1 à 6, **caractérisé en ce que** le dispositif est pliable.

8. Kit selon l'une des revendications 1 à 7, **caractérisé en ce que** sur la structure de base (1) du dispositif est disposé au moins un cadre d'extension (6) disposé de manière mobile par rapport à la structure de base (1), d'autres entretoises de séchage (2) étant tendues par le cadre d'extension (6).

9. Kit selon la revendication 8, **caractérisé en ce que** la structure de base (1) est sensiblement rectangulaire, et **en ce qu'**un cadre d'extension (6) est disposé sur deux côtés opposés de la structure de base (1).
